# EUROPÄISCHE PATENTSCHRIFT

(11) **EP 1 288 349 B1**
(45) Veröffentlichungstag und Bekanntmachung des Hinweises auf die Patenterteilung: **25.03.2009**
(21) Anmeldenummer: 02016334.1
(22) Anmeldetag: 25.07.2002
(51) Int. Cl.: D01D 5/088

(54) **Vorrichtung zum Schmelzspinnen und Kühlen einer Filamentschar**
Apparatus for melt spinning and cooling of bundles of filaments
Dispositif pour le filage au fondu et refroidissement de faisceaux de filaments

(30) Priorität: 25.08.2001 DE 10141670
(43) Veröffentlichungstag der Anmeldung: 05.03.2003
(73) Patentinhaber: Oerlikon Textile GmbH & Co. KG, 42897 Remscheid (DE)
(72) Erfinder: Kropat, Horst, 24537 Neumünster (DE); Cohrt, Andreas, 24882 Schaalby (DE)
(74) Vertreter: Kahlhöfer, Hermann

(56) Entgegenhaltungen:
- EP-A- 0 050 483
- PATENT ABSTRACTS OF JAPAN vol. 016, no. 029 (C-0904), 24. Januar 1992 (1992-01-24) & JP 03 241003 A (NIPPON ESTER CO LTD), 28. Oktober 1991 (1991-10-28)

## Beschreibung

Die Erfindung betrifft eine Vorrichtung zum Schmelzspinnen und Kühlen einer Filamentschar gemäß dem Oberbegriff des Anspruchs 1.

Beim Schmelzspinnen von synthetischen Fäden wird aus einer Polymerschmelze mittels einer Spinndüse mit einer Vielzahl von Düsenbohrungen eine Vielzahl von strangförmigen Filamenten extrudiert. Hierbei müssen die aus den Spinndüsen austretenden Filamentstränge gekühlt werden, um nach weiterer Behandlung als Fäden oder Fadenbündel aufgenommen zu werden. Dabei wird als Kühlmedium vorzugsweise Luft verwendet, die quer zur Fadenlaufrichtung strömt und auf die Filamente gerichtet ist. Die Kühlluft kann die Filamentschar von außen nach innen oder von innen nach außen durchdringen. Die Erfindung geht von den bekannten Vorrichtungen aus, bei welchen der Kühlluftstrom eine Filamentschar von innen nach außen durchdringt, wie beispielsweise aus der DE 36 29 731 A1 bekannt ist.

Bei der bekannten Vorrichtung wird die Filamentschar durch eine ringförmige Spinndüse einer Spinneinrichtung erzeugt. Unterhalb der Spinneinrichtung ist eine Kühleinrichtung vorgesehen, die eine im wesentlichen zentrisch zur Spinndüse ausgerichtete Blaskerze aufweist. Die Blaskerze ist mit einer Haltevorrichtung verbunden, durch welche im Innern der Blaskerze ein Kühlmedium in die Blaskerze eingeleitet wird. Die Blaskerze besitzt einen porösen Mantel, der beispielsweise aus einem Sintermaterial besteht, so daß die im Innern der Blaskerze einströmende Kühlluft radial aus der Blaskerze heraustritt und die Filamentschar durchringt. Bei derartigen Vorrichtungen läßt sich die Blaskerze zwischen einer Betriebsstellung und einer Wartestellung verstellen, um ein Anspinnen der Filamentschar bei Prozeßbeginn zu ermöglichen. In der Wartestellung ist die Blaskerze im Abstand zu der Spinndüse vollständig aus dem Spinnbereich herausgeführt, so daß insbesondere längere Ausfallzeiten bei einer Prozeßunterbrechung unumgänglich sind. Um die Blaskerze nach dem Anspinnen in die Betriebsstellung führen zu können, wird am freien Ende der Blaskerze ein radialer scharfer Luftstrahl durch einen am Ende der Blaskerze zusätzlich ausgebildeten Ringspalt erzeugt. Hierbei tritt insbesondere beim Einschwenken der Blaskerze das Problem auf, daß die von der Blaskerze weggeblasen Filamentstränge miteinander verkleben. Desweiteren ist von Nachteil, daß durch zusätzliche Führungsmittel innerhalb der Blaskerze einen zusätzlichen Luftstrom zu dem Ringspalt geführt werden muß, der durch zusätzliche Mittel bei Erreichen der Betriebstellung wieder abzustellen ist.

Es ist nun Aufgabe der Erfindung, eine Vorrichtung der eingangs genannten Art mit einer flexiblen Kühleinrichtung auszustatten, die ohne zusätzliche Luftzufuhr nach dem Anspinnen eine schnelle Verstellung der Blaskerze in die Betriebsstellung ermöglicht.

Diese Aufgabe wird durch die in Anspruch 1 definierte Vorrichtung gelöst.

Die Erfindung zeichnet sich dadurch aus, daß der durch die Blaskerze radial austretende Kühlluftstrom genutzt werden kann, um die Filamente während des Hochfahrens der Blaskerze in die Betriebsstellung von der Blaskerze fernzuhalten. Dabei läßt sich die Intensität des am Blasende des Führungsrohres auftretende Luftstrom durch den Grad der Überdeckung zwischen dem Führungsrohr und der Blaskerze einstellen. Für den Fall, daß das Führungsrohr sich über die gesamte Länge der Blaskerze erstreckt, wird ein im wesentlichen axial gerichteter Luftstrom am Ende der Blaskerze durch das Führungsrohr erzeugt. Der Luftstrom ist gegen die Spinneinrichtung gerichtet, so daß der Weg zur Verstellung der Blaskerze freigehalten ist. Da die Blaskerze und das Führungsrohr in axialer Richtung relativ zueinander verschiebbar sind, läßt sich die Überdeckung zwischen dem Führungsrohr und der Blaskerze in der Betriebsstellung aufheben, so daß der durch die Blaskerze erzeugte radiale Kühlluftstrom ungehindert zur Kühlung der Filamentstränge austreten kann.

Durch eine besonders vorteilhafte Weiterbildung der Erfindung gemäß Anspruch 2 läßt sich die Überdeckung zwischen dem Führungsrohr und der Blaskerze allein durch die Bewegung der Blaskerze einstellen. Hierzu ist das Führungsrohr an der Haltevorrichtung angebracht. Innerhalb des Führungsrohres läßt sich die Blaskerze relativ zu der Haltevorrichtung und relativ zu dem Führungsrohr zwischen der Betriebsstellung und der Wartestellung axial bewegen. Die zur Erzeugung des Luftstroms erforderliche Überdeckung ist somit in der Wartestellung der Blaskerze am größten und wird mit Verstellung der Blaskerze in Richtung der Betriebsstellung geringer. Diese Weiterbildung besitzt den besonderen Vorteil, daß mit Abnahme der Überdeckung zwischen der Blaskerze und dem Führungsrohr der aus dem Blasende des Führungsrohres austretende Luftstrom sich mit dem außerhalb des Führungsrohres radial austretenden Luftstrom der Blaskerze zu einem Gesamtluftstrom verbindet, so daß eine Aufweitung des Filamentvorhangs durch den Gesamtluftstrom erzeugt wird.

Die vorteilhafte Weiterbildung der Erfindung gemäß Anspruch 3 bietet eine besonders flexible Kühleinrichtung, bei welcher der Grad der Überdeckung an der Blaskerze unabhängig von der Stellung der Blaskerze veränderbar ist. Hierzu ist das Führungsrohr axial beweglich an der Haltevorrichtung ausgebildet.

Um nach dem Anspinnen eine mögliche Aufweitung des ringförmigen Filamentvorhangs zu erhalten, wird gemäß einer bevorzugten Weiterbildung der Erfindung vorgeschlagen, die Blaskerze am freien Ende mit einem Zentrieransatz zu versehen, welcher einen die Blaskerze im Durchmesser überragenden umlaufenden Kragen aufweist. Damit wird der aus dem Blasende des Führungsrohres parallel zur Blaskerze strömende Luftstrom in radialer Richtung umgelenkt. Zudem besteht die Möglichkeit, den Kragen des Zentrieransatzes derart auszubilden, daß zwischen dem Blasende und dem Kragen ein ringförmiger Luftspalt hergestellt wird.

Um einen möglichst intensiven axial gerichteten Luftstrom am Blasende des Führungsrohres zu erhalten, ist gemäß einer vorteilhaften Weiterbildung die Blaskerze an dem zur Haltevorrichtung gewandten Ende mit einem Anschlußstück verbunden, das dichtend in dem Führungsrohr geführt ist.

Um den am Blasende des Führungsrohres austretenden Luftstrom zu verstärken, ist die erfindungsgemäße Vorrichtung vorteilhaft gemäß den Ansprüchen 6 und 7 ausgebildet. Dabei gelangt ein zusätzlicher Luftstrom aus dem Druckraum durch mehrere Mantelöffnungen des Führungsrohres in das Führungsrohr und wird zwischen der Blaskerze und dem Führungsrohr zum Blasende geführt.

Bei einer besonders vorteilhaften Weiterbildung der Erfindung läßt sich die Blaskerze relativ zu der Haltevorrichtung zwischen der Betriebsstellung und der Wartestellung durch einen Aktor axial verstellen. In der Betriebsstellung wird die Blaskerze durch des Aktor an der Spinneinrichtung gehalten. Damit ist gewährleistet, daß die Blaskerze nach jedem Wechsel sicher in die Betriebsstellung geführt und gehalten wird.

Der Aktor könnte dabei durch elektrische, pneumatische oder hydraulische Mittel gebildet sein.

Um die Blaskerze unmittelbar aus der unterhalb der Spinneinrichtung positionierten Kühleinrichtung zu wechseln ist die Blaskerze gemäß einer vorteilhaften Weiterbildung der Erfindung lösbar mit der Haltevorrichtung verbunden. Somit wird in der Wartestellung die Blaskerze von der Haltevorrichtung abgenommen und nach einer Reinigung oder nach einem Austausch wieder auf der Haltevorrichtung montiert. Die Haltevorrichtung mit den Zuführleitungen für das Kühlmedium kann vorteilhaft ortsfest gehalten werden.

Die Haltevorrichtung der Kühleinrichtung wird bevorzugt zur Aufnahme einer Präparationseinrichtung verwendet, die unterhalb der Blaskerze an der Haltevorrichtung angebracht ist. Die Präparationseinrichtung weist einen Präparationsring auf, der von der Filmentschar kontaktiert wird und ein Präparationsmittel auf die Filamente aufbringt.

Um einerseits eine gleichmäßige Benetzung und Verteilung des Präparationsmittels an der Oberfläche des Präparationsrings zu erhalten und andererseits eine verschleißarme sichere Fadenführung zu gewährleisten, ist der Präparationsring vorzugsweise aus mehreren Keramikscheiben gebildet.

Die Weiterbildung der Erfindung gemäß Anspruch 13 ist besonders vorteilhaft, um die Kühleinrichtung komplett aus der Spinnlinie zu führen.

Einige Ausführungsbeispiele der erfindungsgemäßen Vorrichtung sind anhand der beigefügten Zeichnungen näher beschrieben.

Es stellen dar.
- Fig. 1: schematisch ein erstes Ausführungsbeispiel der erfindungsgemäßen Vorrichtung;
- Fig. 2: schematisch ein weiteres Ausführungsbeispiel der erfindungsgemäßen Vorrichtung

In Fig. 1 is schematisch ein erstes Ausführungsbeispiel der erfindungsgemäßen Vorrichtung dargestellt. Hierbei zeigt Fig. 1.1 die Vorrichtung im Betrieb und Fig. 1.2 die Vorrichtung außer Betrieb. Insoweit kein ausdrücklicher Bezug zu einer der Figuren gemacht ist, gilt die nachfolgende Beschreibung für beide Figuren.

Die Vorrichtung besteht aus einer Spinneinrichtung 1 und einer unterhalb der Spinneinrichtung 1 angeordneten Kühleinrichtung 2. Die Spinneinrichtung 1 weist an einer Unterseite eine ringförmige Spinndüse 4 auf, die über einen Schmelzeverteiler 5 mit einer Spinnpumpe 6 verbunden ist. Die Spinnpumpe 6 ist über eine Schmelzeleitung 7 mit einem Schmelzeerzeuger (hier nicht dargestellt) verbunden.

Die Kühleinrichtung 2 unterhalb der Spinneinrichtung 1 weist eine Haltevorrichtung 10 und eine mit der Haltevorrichtung 10 verbundene Blaskerze 9 auf. Die Blaskerze 9 besitzt einen porösen Mantel, der beispielsweise aus einem Vlies, Schaumstoff, Siebgewebe oder einem Sintermaterial hergestellt sein kann. Am freien Ende ist die Blaskerze 9 durch einen Zentrieransatz 11 verschlossen. Mit dem gegenüberliegenden Ende ist die Blaskerze 9 in einem Führungsrohr 13 durch ein Anschlußstück 12 geführt. Das Anschlußstück 12 und die Blaskerze 9 sind über einen lösbaren Kegelsitz 16 miteinander verbunden.
Das Führungsrohr 13 ist konzentrisch zu der Blaskerze 9 an der Haltevorrichtung 10 angebracht, wobei der Innendurchmesser des Führungsrohres 13 größer ist als der Außendurchmesser der Blaskerze 9. Das Führungsrohr 13 ragt mit einem Ende aus der Haltevorrichtung 10 heraus. Dieses Ende des Führungsrohres 13 wird als Blasende mit dem Bezugszeichen 15 bezeichnet. Mit dem gegenüberliegenden Ende ragt das Führungsrohr 13 in einen im Innern der Haltevorrichtung 10 ausgebildeten Druckraum 17.

Das zylindrische Anschlußstück 12 wird innerhalb des Führungsrohres 13 gleitend gerührt. In dem Führungsteil des Anschlußstücks 12 ist am Umfang gegenüber der Wandung des Führungsrohres 13 eine Dichtung 22 vorgesehen. Das Anschlußstück 12 ist hohlzylindrisch ausgebildet und über das offene Ende des führungsrohres 13 mit der Druckkammer 17 innerhalb der Haltevorrichtung 10 verbunden. Die Druckkammer 17 innerhalb der Haltevorrichtung 10 ist über einen Zulauf 21 mit einer Druckquelle verbunden.

Das Anschlußstück 12 ist durch das offene Ende des Führungsrohres 13 mit einem Aktor 25 verbunden, der vorzugsweise als eine Kolben-Zylindereinheit ausgebildet ist und innerhalb des Druckraums 17 an der Haltevorrichtung 10 gehalten ist. Durch den Aktor 25 läßt sich die Blaskerze 9 zwischen einer Betriebsstellung und einer Wartestellung und umgekehrt bewegen.

Am Umfang der Haltevorrichtung 10 ist eine Präparationseinrichtung 18 vorgesehen, die einen an der Haltevorrichtung 10 eingebrachten Präparationsring 19 aufweist. Der Präparationsring 19 wird von innen mit einer Präparationsflüssigkeit versorgt, die über eine Leitung 20 zugeführt wird.

In Fig. 1.1 ist die Vorrichtung im Betrieb dargestellt. Hierzu ist die Blaskerze 9 durch Aktor 25 in einer Betriebsstellung gehalten. Dabei liegt der Zentrieransatz 11 der Blaskerze 9 an einem Anschlag 8 der Spinneinrichtung 1 an. Der Anschlag 8 ist an der Unterseite der Spinneinrichtung 1 im wesentlichen zentrisch zur Spinndüse 4 angeordnet.

In der Betriebsstellung wird ein Kühlmedium, vorzugsweise eine Kühlluft, über den Zulauf 21 und eine innerhalb der Haltevorrichtung 10 ausgebildete Druckkammer 17 zugeführt. Über die Druckkammer 17 wird das Kühlmedium über offene Ende des Führungsrohres 13 und das hohlzylindrische Anschlußstück 12 ins Innere der Blaskerze 9 geleitet. Nun tritt das Kühlmedium gleichmäßig über den Mantel der Blaskerze 9 nach außen und durchdringt eine durch die Spinndüse 4 erzeugte Filamentschar 3 von innen nach außen. Nachdem die Filamente der Filamentschar 3 gekühlt sind, erfolgt eine Präparierung in der Präparationseinrichtung 18. Hierzu wird ein Präparationsmittel über die Leitung 20 zu dem Präparationsring 19 geführt. Der Präparationsring 19 könnte beispielsweise aus einem porösen Material hergestellt sein, so daß sich das Präparationsmittel gleichmäßig in dem Präparationsring 19 verteilt und an der Oberfläche zur Präparierung der Filamente austritt. Nach der Präparierung ist das Filamentbündel bereit zur Weiterbehandlung. Die Filamentschar könnte so beispielsweise zu Fäden geführt und aufgewickelt oder zu einem Fadenbündel zusammengeführt und in einer Kanne abgelegt werden.

In Fig. 1.2 ist die erfindungsgemäße Vorrichtung außer Betrieb dargestellt. Die Blaskerze 9 der Kühleinrichtung 2 befindet sich in einer Wartestellung mit Abstand zu der Spinndüse 4. Hierbei wird die Blaskerze 9 mit dem Anschlußstück 12 innerhalb des Führungsrohres 13 durch den Aktor 25 axial in Fadenlaufrichtung verschoben, so daß sich der Zentrieransatz 11 der Blaskerze 9 von dem Anschlag 8 der Spinneinrichtung 1 löst. Die Blaskerze 9 taucht in das Führungsrohr 13 ein, so daß zumindest ein Teilbereich der Blaskerze 9 mantelförmig von dem Führungsrohr 13 umschlossen wird.

In der Wartestellung läßt sich die Blaskerze 9 in einfacher Weise von dem Kegelsitz 16 lösen, um beispielsweise durch eine neue Blaskerze ausgetauscht zu werden. Diese Auswechslung läßt sich vorteilhaft nur durch eine Bedienperson ausführen, so daß die Produktionsunterbrechung aufgrund des Blaskerzenwechsels minimiert ist. Gleichzeitig besteht die Möglichkeit, bei entfernter Blaskerze 9 die Unterseite der Spinndüse 4 zu reinigen. Die Haltevorrichtung 10 der Kühleinrichtung 2 kann während dieser Prozedur ortsfest gehalten werden. Es ist jedoch auch möglich, daß die Haltevorrichtung 10 relativ zur Spinneinrichtung 1 höhenverstellbar und/oder schwenkbar ausgebildet ist. Die Höhenverstellung der Haltevorrichtung 10 ist besonders vorteilhaft zur Einstellung der Präparationsposition während des Betriebes der Vorrichtung.

Erst wenn eine eventuelle Prozeßstörung beseitigt ist, läßt sich der Prozeß durch Anspinnen fortführen. Um die Blaskerze 9 aus der Wartestellung in die Betriebsstellung zurückzusetzen, wird über der Druckkammer 17 der Blaskerze 9 ein Kühlluftstrom zugeführt. In dem von dem Führungsrohr 13 überdeckten Bereich der Blaskerze 9 wird der radial aus dem Mantel der Blaskerze 9 austretende Luftstrom durch das Führungsrohr 13 aufgenommen und über das offene Blasende 15 des Führungsrohres 13 als ein im wesentlicher axial gerichteter Luftstrom ausgeblasen. Der parallel zu der Blaskerze 9 strömende Luftstrom ist gegen die Spinneinrichtung 1 gerichtet, so daß ein Eintreten von Filamentsträngen in die Bewegungsbahn der Blaskerze 9 vermieden wird. Zusätzlich wirkt der außerhalb des Führungsrohres 13 erzeugte radiale Luftstrom der Blaskerze 9 auf den Filamentvorhang ein, so daß ein Kontakt zwischen der Blaskerze 9 und den Filamentsträngen ausgeschlossen ist.

Um den am Blasende 15 austretenden Luftstrom zu erhöhen, kann das Führungsrohr 13 im Bereich der Druckkammer 17 am Umfang ein oder mehrere Mantelöffnungen 14 aufweisen, durch welche der Druckraum 17 mit dem Innern des Führungsrohres 13 unmittelbar verbunden ist und direkt zum Blasende 15 gelangt. In der Fig. 1.1 und 1.2 sind die Mantelöffnungen 14 gestrichelt dargestellt.

Die Verbindung zwischen dem Blasende 15 und dem Druckraum 17 ist dabei nur in der Wartestellung der Blaskerze 9 gegeben. In dieser Stellung befindet sich das Anschlußstück 12 mit der Dichtung 22 unmittelbar am offenen Ende des Führungsrohres 13 unterhalb der Mantelöffnung 14. Erst nachdem die Blaskerze 9 in die Betriebsstellung gebracht ist, wird die Verbindung zwischen dem Druckraum 17 und dem Blasende 15 durch die am Umfang des Anschlußstückes 12 vorgesehene Dichtung 22 druckdicht getrennt.

In Fig. 2 ist ein weiteres Ausführungsbeispiel einer erfindungsgemäßen Vorrichtung dargestellt. Das Ausführungsbeispiel nach Fig. 2 ist im wesentlichen identisch zu dem vorhergehenden Ausführungsbeispiel, so daß nachfolgend nur die wesentlichen Unterschiede aufgeführt sind. Die Bauteile mit gleichen Funktionen haben identische Bezugszeichen erhalten.

Das in Fig. 2 dargestellte Ausführungsbeispiel ist außer Betrieb dargestellt, wobei die Blaskerze 9 in der Wartestellung an der Haltevorrichtung 10 gehalten ist. Die Blaskerze 9 ist über das Anschlußstück 12 in dem Führungsrohr 13 gleitend geführt, wobei die Bewegung der Blaskerze 9 durch den Aktor 25 gesteuert wird. Das Führungsrohr 13 ist in axialer Richtung verschiebbar in der Haltevorrichtung 10 angeordnet. Hierzu besitzt das Führungsrohr 13 am Blasende 15 einen oder mehrere radial hervorstehende Stege 24, an denen ein oder mehrere Aktoren 27 angreifen. Der Aktor 27 ist an der Haltevorrichtung 10 angebracht. Zwischen dem Umfang des Führungsrohres 13 und der Haltevorrichtung 10 ist eine Dichtung 28 vorgesehen, durch welche der Druckraum 17 nach außen hin abgedichtet ist.

Die in dem Führungsrohr 13 gehaltene Blaskerze 9 besitzt am freien Ende einen Zentrieransatz 11. Der Zentrieransatz 11 weist einen umlaufenden Kragen 26 auf, dessen Außendurchmesser größer ist als der Außendurchmesser der Blaskerze 9.

Nach dem Anspinnen wird der Blaskerze 9 über den Druckraum 17 eine Kühlluft zugeführt. Durch die in dem vom Führungsrohr 13 überdeckten Bereiche der Blaskerze 9 wird der radial austretende Luftstrom der Blaskerze 9 durch das Führungsrohr 13 umgelenkt und zum Blasende 15 geführt. Der aus dem Blasende 15 austretende Luftstrom strömt im wesentlichen parallel zur Blaskerze 9 und wird durch den Kragen 26 am freien Ende der Blaskerze 9 in radialer Richtung umgelenkt, so daß eine Aufweitung des Filamentvorhangs eintritt.

Um einen Teilluftstrom in axialer Richtung zu ermöglichen, könnte der Kragen 26 des Zentrieransatzes 11 mehrere Durchbrechungen aufweisen, so daß ein Teil des aus dem Blasende 15 des Führungsrohres 13 austretenden Luftstroms axial gegen die Spinneinrichtung strömt.

Um den Grad der Überdeckung zwischen dem Führungsrohr 13 und der Blaskerze 9 bereits in der Wartestellung zu verändern, läßt sich das Führungsrohr 13 durch den Aktor 27 in Richtung zum freien Ende der Blaskerze 9 hin verstellen. Damit wird der Grad der Überdeckung vergrößert, so daß ein stärkerer Luftstrom am Blasende 15 erzeugbar ist.

Darüber hinaus könnte zwischen dem Blasende 15 des Führungsrohres 13 und dem Kragen 26 ein umlaufender Spalt gebildet werden, durch welchen ein radial gerichteter Luftstrom erzeugbar ist.

Nachdem die Blaskerze 9 die Betriebsstellung unterhalb der Spinneinrichtung 1 erreicht hat, wird das Führungsrohr 13 durch den Aktor 27 in eine untere Stellung zurückversetzt, so daß keine Überdeckung zwischen dem Führungsrohr 13 und der Blaskerze 1 vorhanden ist. Die Blaskerze 9 wird dabei über das Anschlußstück 12 und den Aktor 25 innerhalb des Führungsrohres 13 axial bewegt.

Die in den Figuren 1 und 2 dargestellten Ausführungsbeispiele sind in ihrem Aufbau und in ihrer Art beispielhaft. Die Erfindung erstreckt sich nicht nur auf die hier dargestellten Ausführungsbeispiele sondern umfaßt jede jedem Fachmann geläufige Kühleinrichtung, bei welcher eine Relativbewegung zwischen der Blaskerze und der Haltevorrichtung ausführbar ist, um die Blaskerze zwischen einer Betriebsstellung und einer Wartestellung zu verstellen.

### Bezugszeichenliste

- 1: Spinneinrichtung
- 2: Kühleinrichtung
- 3: Filamentschar
- 4: Spinndüse
- 5: Schmelzeverteiler
- 6: Spinnpumpe
- 7: Schmelzeleitung
- 8: Anschlag
- 9: Blaskerze
- 10: Haltevorrichtung
- 11: Zentrieransatz
- 12: Anschlußstück
- 13: Führungsrohr
- 14: Mantelöffnung
- 15: Blasende
- 16: Kegelsitz
- 17: Druckraum
- 18: Präparationseinrichtung
- 19: Präparationsring
- 20: Leitung
- 21: Zulauf
- 22: Dichtung
- 24: Steg
- 25: Aktor
- 26: Kragen
- 27: Aktor
- 28: Dichtung

## Patentansprüche

1. Vorrichtung zum Schmelzspinnen und Kühlen einer Filamentschar (3) mit einer Spinneinrichtung (1), welche eine ringförmige Spinndüse (4) zum Extrudieren der Filamentschar (3) aufweist, und mit einer unterhalb der Spinneinrichtung (1) angeordneten Kühleinrichtung (2), welche eine Haltevorrichtung (10) und eine mit der Haltevorrichtung (10) verbundene Blaskerze (9) zur Erzeugung eines radialen Kühlluftstromes aufweist, wobei die Blaskerze (9) im wesentlichen zentrisch zu der Spinndüse (4) mit Kontakt zu der Spinneinrichtung (1) in einer Betriebsstellung gehalten ist und wobei die Blaskerze (9) unterhalb der Spinndüse (4) in eine Wartestellung führbar ist,
**dadurch gekennzeichnet, daß**
ein die Blaskerze (9) mit einem Abstand mantelförmig umschließendes Führungsrohr (13) vorgesehen ist, daß das Führungsrohr (13) an dem zur Spinneinrichtung (1) hin gewandten Ende (Blasende 15) offen ist und daß das Führungsrohr (13) und die Blaskerze (9) in axialer Richtung relativ zueinander verschiebbar sind, um am Blasende (15) des Führungsrohres einen gegen die Spinneinrichtung (1) gerichteten axialen Luftstrom zu erzeugen, dessen Intensität durch den Grad der Überdeckung zwischen dem Führungsrohr (13) und der Blaskerze (9) einstellbar ist.

2. Vorrichtung nach Anspruch 1,
**dadurch gekennzeichnet, daß**
das Führungsrohr (13) an der Haltevorrichtung (10) angebracht ist und daß die Blaskerze (9) relativ zu der Haltevorrichtung (10) zwischen der Betriebsstellung und der Wartestellung axial bewegbar ist, wobei in der Betriebsstellung keine Überdeckung zwischen dem Führungsrohr (13) und der Blaskerze (9) stattfindet.

3. Vorrichtung nach Anspruch 1 oder 2,
**dadurch gekennzeichnet, daß**
das Führungsrohr (13) axial beweglich an der Haltevorrichtung (10) ausgebildet ist, um den Grad der Überdeckung an der Blaskerze (9) zu verändern.

4. Vorrichtung nach einem der Ansprüche 1 bis 3,
**dadurch gekennzeichnet, daß**
die Blaskerze (9) am freien Ende einen Zentrieransatz (11) mit einem die Blaskerze (9) überragenden umlaufenden Kragen (26) aufweist.

5. Vorrichtung nach einem der Ansprüche 1 bis 4,
**dadurch gekennzeichnet, daß**
die Blaskerze (9) an dem zur Haltevorrichtung (10) gewandten Ende ein Anschlußstück (12) aufweist und daß das Anschlußstück (12) dichtenden in dem Führungsrohr (13) geführt ist.

6. Vorrichtung nach Anspruch 5,
**dadurch gekennzeichnet, daß**
das dem Blasende (15) gegenüberliegende Ende des Führungsrohres (13) mit einer Druckkammer (17) verbunden ist.

7. Vorrichtung nach Anspruch 6,
**dadurch gekennzeichnet, daß**
am Umfang des Führungsrohres (13) mehrere Mantelöffnungen (14) vorgesehen sind, durch welche das Blasende (15) des Führungsrohresrohres (13) mit dem Druckraum (17) verbunden ist.

8. Vorrichtung nach Anspruch 7,
**dadurch gekennzeichnet, daß**
die Verbindung zwischen den Mantelöffnungen (14) und dem Blasende (15) des Führungsrohres (13) in der Betriebsstellung der Blaskerze (9) durch das Anschlußstück (12) getrennt ist.

9. Vorrichtung nach einem der Anspruch 1 bis 8,
**dadurch gekennzeichnet, daß**
die Halteeinrichtung (10) einen steuerbaren Aktor (25) aufweist, durch welchen die Blaskerze (9) relativ zu der Haltevorrichtung (10) zwischen der Betriebsstellung und der Wartestellung axial verstellbar ist und in der Betriebstellung zwischen der Haltevorrichtung (10) und der Spinneinrichtung (1) eingespannt gehalten ist.

10. Vorrichtung nach Anspruch 9,
**dadurch gekennzeichnet, daß**
die Blaskerze (9) und die Haltevorrichtung (10) lösbar miteinander verbunden sind, so daß die Blaskerze (9) in der Wartestellung auswechselbar ist.

11. Vorrichtung nach einem der vorgenannten Ansprüche,
**dadurch gekennzeichnet, daß**
die Haltevorrichtung (10) unterhalb der Blaskerze (9) eine Präparationseinrichtung (18) trägt, welche einen von der Filamentschar (3) kontaktierten Präparationsring (19) aufweist.

12. Vorrichtung nach Anspruch 11,
**dadurch gekennzeichnet, daß**
der Präparationsring (19) aus mehreren Keramikscheiben (23) gebildet ist.

13. Vorrichtung nach einem der Ansprüche 1 bis 12,
**dadurch gekennzeichnet, daß**
die Haltevorrichtung (10) relativ zur Spinneinrichtung (1) verschwenkbar ausgebildet ist.

## Claims

1. Device for melt spinning and cooling a bundle of filaments (3) by a spinning device (1) having an annular spinneret (4) for extruding the bundle of filaments (3), and with a cooling device (2) arranged below the spinning device (1), the cooling device (2) having a holding device (10) and a coolant dispersing means (9), which is connected to the holding device (10) and which generates a radial cooling air flow, wherein in an operating position the coolant dispersing means (9) is held substantially centered to the spinneret (4) with contact to the spinning device (1) and wherein the coolant dispersing means (9) can be guided in a standby position below the spinneret (4), **characterized in that** a guide tube (13) is provided surrounding the coolant dispersing means (9) like an envelope at a distance, **in that** the guide tube (13) is open at the end facing the spinning device (1) (blowing end 15) and **in that** the guide tube (13) and the coolant dispersing means (9) can be displaced relative to one another to generate at the blowing end (15) of the guide tube an axial air stream directed against the spinning device (1), the intensity of which can be adjusted by the degree of covering between the guide tube (13) and the coolant dispersing means (9).

2. Device according to claim 1, **characterized in that** the guide tube (13) is mounted to the holding device (10) and **in that** the coolant dispersing means (9) can be moved axially relative to the holding device (10) between the operating position and the standby position, wherein in the operating position there is no overlapping between the guide tube (13) and the coolant dispersing means (9).

3. Device according to claim 1 or 2, **characterized in that** the guide tube (13) is configured so that it is axially movable on the holding device (10), to modify the degree of overlapping on the coolant dispersing means (9).

4. Device according to anyone of claims 1 to 3, **characterized in that** the coolant dispersing means (9) has a centering shoulder (11) on its free end with a circumferential collar (26) protruding over the coolant dispersing means (9).

5. Device according to anyone of claims 1 to 4, **characterized in that** at the end facing the holding device (10) the coolant dispersing means (9) has a connecting piece (12) and **in that** the connecting piece (12) is guided sealingly in the guiding tube (13).

6. Device according to claim 5, **characterized in that** the end of the guiding tube (13) that is opposite to the blowing end (15) is connected to a pressure chamber (17).

7. Device according to claim 6, **characterized in that** a plurality of envelope openings (14) is provided on the circumference of the guiding tube (13), envelope openings, by which the blowing end (15) of the guiding tube (13) is connected to the pressure chamber (17).

8. Device according to claim 7, **characterized in that** in the operating position of the coolant dispersing means (9) the connection between the envelope openings (14) and the blowing end (15) of the guide tube (13) is interrupted by the connecting piece (12).

9. Device according to anyone of claims 1 to 8, **characterized in that** the holding device (10) comprises a controllable actuator (25) by which the coolant dispersing means (9) can be adjusted axially between the operating position and the standby position relative to the holding device (10) and is maintained clamped in the operating position between the holding device (10) and the spinning device (1).

10. Device according to claim 9, **characterized in that** the coolant dispersing means (9) and the holding device (10) are detachably connected to one another, so that the coolant dispersing means (9) can be replaced in the standby position.

11. Device according to one of the preceding claims, **characterized in that** below the coolant dispersing means (9) the holding device (10) carries a finishing device (18), which has a finishing ring (19) that is contacted by the bundle of filaments (3).

12. Device according to claim 11, **characterized in that** the finishing ring (19) is formed by a plurality of ceramic disks (23).

13. Device according to anyone of the claims 1 to 12, **characterized in that** the holding device (10) is pivot able relative to the spinning device (1).

## Revendications

1. Dispositif destiné au filage à l'état fondu et au refroidissement d'une portée de filaments (3) avec un dispositif de filage (1) qui a une filière annulaire (4) pour extruder la portée de filaments (3), et avec un dispositif de refroidissement (2) agencé en dessous du dispositif de filage (1), lequel dispositif de refroidissement (2) a un dispositif de retenue (10) et un moyen disperseur de réfrigérant (9) en connexion avec le dispositif de retenue (10) pour générer un flux d'air de refroidissement radial, le moyen disperseur de réfrigérant (9) étant retenu en une position d'opération sensiblement de manière centrée par rapport à la filière (4) en contactant le dispositif de filage (1) et le moyen disperseur de réfrigérant (9) pouvant être guidé dans une position d'attente en dessous de la filière (4), **caractérisé en ce qu'**un tube de guidage (13) est prévu entourant à distance en forme d'enveloppe le moyen disperseur de réfrigérant (9), **en ce que** le tube de guidage (13) est ouvert à l'extrémité tournée vers le dispositif de filage (1) (extrémité de soufflage 15) et **en ce que** le tube de guidage (13) et le moyen disperseur de réfrigérant (9) sont déplaçables en direction axiale relativement l'un à l'autre, pour générer à l'extrémité de soufflage (15) du tube de guidage un flux d'air axial dirigé contre le dispositif de filage (1), flux d'air axial, dont l'intensité est ajustable par le degré de recouvrement entre le tube de guidage (13) et le moyen disperseur de réfrigérant (9).

2. Dispositif selon la revendication 1, **caractérisé en ce que** le tube de guidage (13) est rapporté sur le dispositif de retenue (10) et **en ce que** le moyen disperseur de réfrigérant (9) est amovible axialement relativement par rapport au dispositif de retenue (10) entre la position d'opération et la position d'attente, dans quel cas dans la position d'opération il n'y a pas de recouvrement entre le tube de guidage (13) et le moyen disperseur de réfrigérant (9).

3. Dispositif selon la revendication 1 ou 2, **caractérisé en ce que** le tube de guidage (13) est réalisé de manière à être axialement amovible sur le dispositif de retenue (10), pour modifier le degré de recouvrement sur le moyen disperseur de réfrigérant (9).

4. Dispositif selon l'une des revendications 1 à 3, **caractérisé en ce que** sur l'extrémité libre le moyen disperseur de réfrigérant (9) a un épaulement de centrage (11) avec une collerette (26) dépassant le moyen disperseur de réfrigérant (9) et s'étendant de manière circonférentielle.

5. Dispositif selon l'une des revendications 1 à 4, **caractérisé en ce que** le moyen disperseur de réfrigérant (9) a une pièce de jonction (12) sur l'extrémité tournée vers le dispositif de retenue (10) et **en ce que** la pièce de jonction (12) est guidée dans le tube de guidage (13) de manière à étancher.

6. Dispositif selon la revendication 5, **caractérisé en ce que** l'extrémité du tube de guidage (13) opposée à l'extrémité de soufflage (15) est reliée à une chambre à pression (17).

7. Dispositif selon la revendication 6, **caractérisé en ce qu'**une pluralité d'ouvertures d'enveloppe (14) sont prévues sur la circonférence du tube de guidage (13), ouvertures d'enveloppe par lesquelles l'extrémité de soufflage (15) du tube de guidage (13) est connectée avec la chambre à pression (17).

8. Dispositif selon la revendication 7, **caractérisé en ce que** dans la position d'opération du moyen disperseur de réfrigérant (9) la connexion entre les ouvertures d'enveloppe (14) et l'extrémité de soufflage (15) du tube de guidage (13) est déconnectée par la pièce de jonction (12).

9. Dispositif selon l'une des revendications 1 à 8, **caractérisé en ce que** le dispositif de retenue (10) a un acteur (25) pouvant être commandé, grâce auquel le moyen disperseur de réfrigérant (9) est ajustable axialement relativement par rapport au dispositif de retenue (10) entre la position d'opération et la position d'attente et est maintenue enserrée dans la position d'opération entre le dispositif de retenue (10) et le dispositif de filage (1).

10. Dispositif selon la revendication 9, **caractérisé en ce que** le moyen disperseur de réfrigérant (9) et le dispositif de retenue (10) sont reliés l'un à l'autre de façon détachable, de sorte que le moyen disperseur de réfrigérant (9) puisse être échangé en position d'attente.

11. Dispositif selon l'une des revendications précédentes, **caractérisé en ce qu'**en dessous du moyen disperseur de réfrigérant (9) le dispositif de retenue (10) porte une installation de préparation (18), laquelle a une bague de préparation (19) contactée par la portée de filaments (3).

12. Dispositif selon la revendication 11, **caractérisé en ce que** la bague de préparation (19) est formée par une pluralité de disques céramiques (23).

13. Dispositif selon l'une des revendications 1 à 12, **caractérisé en ce que** le dispositif de retenue (10) est réalisé de manière pivotable relativement au dispositif de filage (1).
